# FASCICULE DE BREVET EUROPEEN

(11) **EP 1 050 029 B1**
(45) Date de publication et mention de la délivrance du brevet: **13.02.2002**
(21) Numéro de dépôt: 98924374.6
(22) Date de dépôt: 05.05.1998
(51) Int. Cl.: G07F 9/02, G07F 5/18, G06F 17/60

(54) **SYSTEME GLOBAL DE COLLECTE, TRANSPORT ET TRAITEMENT DE DONNEES MULTIMEDIA, MONETIQUE DE DISTRIBUTEURS AUTOMATIQUES**
GLOBALES FERNSTEUERUNGS- UND FERNWARTUNGSSYSTEM ZUM DURCHFÜHREN VON FERNWERBUNG, SAMMLUNG, ÜBERTRAGUNG UND VERARBEITUNG VON DATUM IN EINER VERKAUFSAUTOMATENANLAGE
GLOBAL SYSTEM FOR COLLECTING, TRANSPORTING AND PROCESSING MULTIMEDIA AND MONETICS DATA IN AUTOMATIC DISPENSING MACHINES

(43) Date de publication de la demande: 08.11.2000
(73) Titulaire: Delsahut, Yannick, 92370 Chaville (FR); Moiriat, Jean, 69001 Lyon (FR)
(72) Inventeur: Delsahut, Yannick, 92370 Chaville (FR); Moiriat, Jean, 69001 Lyon (FR)
(86) Numéro de dépôt international: FR9800896
(87) Numéro de publication internationale: WO9957692

(56) Documents cités:
- WO-A-95/05609
- WO-A-95/27242
- WO-A-96/07134
- WO-A-97/28510
- DE-A- 3 205 620
- GB-A- 2 289 971

## Description

### I Le Domaine technique de l'invention

Le système global de télégestion et de télémaintenance permet d'effectuer publicité à distance, collecte, transport et traitement de données sur un parc de distributeurs automatiques de produits à partir de technologies de télécommunications comme suit :
- Technologies filaires: Réseau Téléphonique Commuté, Réseau Numérique à Intégration de Services, Liaisons Spécialisées .
- Technologies hertziennes: Réseaux à commutation de circuits, réseaux à commutation de paquets.
- Technologies de positionnement par satellite.

Ce système global fournit l'ensemble des services comme suit :
- Télégestion par collecte, transport et traitement des données statistiques, monétiques de parcs de distributeurs automatiques.
- Télégestion de données multimédia de parcs de distributeurs automatiques.
- Téléalarme par collecte, transport et traitement des alarmes techniques de parcs de distributeurs automatiques.
- Consultation à distance (supervision) de parcs de distributeurs automatiques à partir de données monétiques, techniques, statistiques et multimédia.
- Télémaintenance (hypervision) par analyse automatique et événementielle du sous-ensemble de traitement comprenant une table consolidée et génération d'actions préventives et palliatives.
- Suivi à distance dynamique d'opérations par calculateur et optimisation événementiels en interaction continue avec le service de télémaintenance, permettant en complément du service de télégestion le réapprovisionnement des distributeurs.

### II Etat de la technique antérieure

Les équipements actuels mis en oeuvre en distribution automatique permettent une gestion monétique des distributeurs par une collecte locale à l'aide de terminaux portables. Les données sont collectées sur les monnayeurs, équipements hébergeant dans la plupart des cas l'intelligence du distributeur automatique, par liaison série ou infrarouge.

La consolidation des données est effectuée en temps différé sur un logiciel d'application hébergé sur le site central de traitement, par connexion série du terminal portable de collecte.
La maintenance des distributeurs automatiques est strictement palliative avec un traitement en temps différé après découverte du dysfonctionnement par le gestionnaire des distributeurs automatiques ou appel de l'utilisateur de ces derniers.
L'optimisation du réapprovisionnement est dans la plupart des cas inexistante car le gestionnaire du parc de distributeurs automatiques ne connaît pas l'état de charge en produits (qualité et quantité) des distributeurs avant réapprovisionnement.. Dans le cas où l'optimisation existe, elle est le résultat soit d'une connaissance statistique du parc, soit de la consolidation statistique réalisée à partir de bordereaux renseignés manuellement par les opérateurs lors du réapprovisionnement antérieur. Aussi, l'opération de réapprovisionnement est le plus souvent systématisée à l'ensemble du parc concerné entraînant un coût de gestion induit important. Concernant l'aspect publicitaire, de nos jours, celui-ci se limite sur certains distributeurs à une image publicitaire statique imprimée sur la face avant du distributeur.

Le brevet WO9527242 (Konsmo, Staff) présente un système de communication distante avec un distributeur automatique à l'aide d'un système embarqué.
Ce dernier permet la communication interne unidirectionnelle depuis des liaisons directes avec le monnayeur et les capteurs installés dans le distributeur et une communication externe bidirectionnelle vers un ordinateur de traitement réalisée avec un protocole propriétaire non normalisé. Ce type de système embarqué correspond aux anciennes générations de distributeurs automatiques, dits distributeurs automatiques électromécaniques, qui ne sont pas équipés d'un contrôleur interne du distributeur (Vending machine Controller ou V.M.C) permettant de gérer une communication interne bidirectionnelle. Le brevet WO9527242 ne permet donc pas de s'interfacer avec la V.M.C, propre aux nouvelles générations de distributeurs automatiques. De plus, il ne pourra donc pas s'interfacer avec les protocoles (Executive M.M.S, M.D.B/I.C.P, E.V.A.M.M.A) du VMC qui dialogue avec le monnayeur, les lecteurs de cartes... Le brevet WO9527242 utilise un protocole propriétaire pour la communication externe contraire aux protocoles normalisés en vigueur : GSM (Global System Mobile, 9.6 Kbps), HSCSD (High Speed Circuit Switched Data, 64 Kbps), GPRS (General Packet Radio Service, 170 Kbps), UTMS (Universal Mobile Telecommunications System, 2 Mbps).
Le brevet WO9527242 (Konsmo, Staff) assure la gestion dédiée de distributeurs automatiques sans VMC, se limitant au traitement des données techniques, statistiques, monétiques, alarmes. Les données multimédia ne sont pas prises en compte. Le protocole interne unidirectionnel ne permet pas une remontée d'informations des serveurs vers les distributeurs automatiques.

### III Exposé sur le système global de collecte , transport et traitement de données applicable sur parcs de distribution automatique.

Les problèmes ci-dessus sont résolus par l'objet de la revendication 1.

L'invention d'un système global de collecte, transport et traitement des données statistiques, monétiques , alarmés techniques et multimédia permet:
- une mise en oeuvre d'une maintenance préventive permettant de s'affranchir totalement des ruptures d'approvisionnement et partiellement des pannes techniques. Ainsi, les résultats financiers de parcs de distribution automatique sont optimisés en minimisant les ventes non effectuées de produits en raison des dysfonctionnements.
- une mise en oeuvre d'une gestion du réapprovisionnement avec optimisation des tâches des opérateurs permettant l'optimisation des résultats financiers en minimisant le coulage et en diminuant le coût de gestion des parcs de distributeurs automatiques en remplaçant les opérations de collecte manuelle et semi-automatique par une opération de collecte automatique consolidée par une opération de collecte semi-automatique.
- une mise en oeuvre d'un système de gestion permettant l'optimisation du réapprovisionnement des produits avec une supervision sur l'ensemble de parcs de distribution automatique en temps réel mou.
- une mise en oeuvre d'un système d'échange de données audio et vidéo permettant d'utiliser un parc de distributeurs automatiques comme support publicitaire et marketing de messages publicitaires au format vidéo, photo, audio.

Ce système assure le rapprochement entre les ventes effectuées, les produits chargés et le paiement collecté.

Le système de collecte, transport et traitement de données comprend les sous-ensembles suivants:
- sous-ensemble de collecte et de transport,
- sous-ensemble de traitement.

Les schémas annexés illustrent l'invention :
La figure 1 représente l'architecture du sous-ensemble de transport et de collecte.
La figure 2 représente l'architecture du sous-ensemble de traitement.
La figure 3 représente le synoptique général.
La figure 4 représente le traitement effectué par le sous-ensemble de traitement (superviseur).

Ces deux sous-ensembles prennent en compte tout type de distributeur automatique et les différentes technologies de télécommunications, assurant le transport des données par voies hertziennes.
Le système inventé intègre les différentes technologies afin d'être applicable dans tous les environnements.

Le sous-ensemble de collecte et de transport comprend trois éléments:
- un élément interne embarqué dans les distributeurs automatiques appelé contrôleur.
- un élément externe mobile (terminal informatique de saisie) assigné à chaque opérateur de réapprovisionnement.
- un ensemble multimédia.

L'élément interne (contrôleur) se compose comme suit :
- carte électronique utilisant l'alimentation du distributeur et possédant sa propre batterie de secours, assurant le dialogue avec le distributeur et possédant un dispositif de sauvegarde, possédant un dispositif à microprocesseur pour la gestion des entrées Tout Ou Rien, communiquant via ports séries ou parallèles avec les éléments suivants : le modem radio, le terminal informatique de saisie, le système de contrôle et de commande du distributeur, l'ensemble multimédia composé d'un écran graphique ou semi-graphique et d'haut parleurs.
- un ensemble de protocoles implémentés sur la carte électronique :
   - protocoles de communication internes spécifiques au secteur de la distribution automatique pour le dialogue avec les équipements internes du distributeur automatique électromécanique ou électronique. Sur les distributeurs automatiques électromécaniques, les données statistiques non fournies par le monnayeur seront collectées par les entrées Tout Ou Rien.
   - protocoles de communication externes synchrones ou asynchrones pour le dialogue avec le modem radio hertzien.
- un modem radio, une antenne et une connectique associée.

L' ensemble multimédia est composé haut-parleurs, d'un ou plusieurs écrans graphiques ou semi-graphiques, d'un module électronique et informatique comportant une mémoire de masse, des programmes de gestion de l'affichage.

L'élément externe (terminal informatique de saisie) est un terminal informatique mobile, portable, passif, servant de système de signature et de validation. Cet élément se compose comme suit :
- clavier à touches multiples,
- afficheur à lignes multiples,
- interface carte à puce,
- cordon de raccordement permettant l'alimentation via le contrôleur et l'accès à ses données.

Sur les distributeurs automatiques électromécaniques, le terminal informatique de saisie permet la saisie conviviale de la quantité et qualité des produits restants dans le distributeur.
Sur les distributeurs automatiques électromécaniques et électroniques, le terminal informatique de saisie permet la saisie conviviale de la quantité et la qualité des produits en machine après réapprovisionnement.

L'accès aux données du distributeur via contrôleur est conditionné par la présence de la carte à puce de l'opérateur, permettant d'identifier ce dernier et de signer par conséquence le réapprovisionnement effectué.

L'opération d'écriture sur la carte à puce, de la qualité et de la quantité des produits réapprovisionnés (ainsi que de la quantité et qualité des produits restants pour les distributeurs automatiques électromécaniques), permet une consolidation des données statistiques, complémentaire aux données transmises directement par voies hertziennes via le contrôleur.

Le sous-ensemble de traitement comprend les quatre éléments suivants :
- les frontaux de communication (l'un normal et l'autre de secours),
- les superviseurs, l'un normal et l'autre de secours,
- l'hyperviseur,
- le système d'interrogation géographique.

### Les frontaux de communication

Les frontaux de communication intègrent les différentes technologies de télécommunications filaires afin d'être fonctionnels dans tous les cas. Chaque frontal de communication comprend une double alimentation électrique sécurisée et les équipements entrées/sorties.

Les frontaux possèdent en entrée un équipement analogique ou numérique en fonction de la technologie filaire utilisée.
Les frontaux possèdent en sortie un équipement composé de cartes modem à voies multiples dimensionnées en fonction des critères suivants :
- la population de parcs de distributeurs automatiques gérés et surveillés à distance,
- la technologie filaire retenue en fonction de la bande passante disponible,
- la conjugaison «heures creuses» ou «tarification basse» en technologies filaire et hertzienne.

Chaque frontal dispose de fonctions de sécurité distribuée avec authentification des appels entrants. Le doublement du frontal de communication permet d'assurer un acheminement sécurisé des données en cas de rupture de communication sur les réseaux filaire ou hertzien.
Chaque frontal de communication sera dimensionné pour une charge de communication nominale avec un facteur 2 de sécurité.

Les deux frontaux de communication offrent un facteur 4 global de sécurité, permettant de prendre en compte tout phénomène ponctuel de débordement de la charge nominale de communication, occasionné en particulier par des appels générés suite à des dysfonctionnements ou des problèmes de continuité de service sur le réseau hertzien.

La liaison entre les frontaux de communication normal et secours est assuré par un lien sécurisé.

### Les superviseurs

Chaque superviseur se compose d'un ordinateur équipé des cartes de communication comme suit:
- carte réseau pour communication avec l'hyperviseur.
- carte(s) à voies multiples pour communication avec le frontal de communication.

L'architecture matérielle de chaque superviseur est dimensionnée directement en fonction de la population de parcs de distributeurs automatiques gérés et surveillés à distance.

L'architecture logicielle comprend deux modules comme suit :
- module de communication pour la scrutation des entrées/sorties des cartes de communication.
- module de traitement constitué d'une base de données pour la consolidation et le tri des données, représentation graphique du parc de distribution automatique avec un lien dynamique sur consolidation.

### L'hyperviseur

L'hyperviseur se compose d'un micro-ordinateur équipé d'une carte de communication comme suit :
- carte réseau pour la communication avec le superviseur normal, le système d'interrogation géographique et le frontal de communication via le superviseur normal. L'architecture matérielle de l'hyperviseur est directement dimensionnée en fonction de la taille logique de la base de données des superviseurs normal et de secours et de la population de parcs de distributeurs automatiques gérés.
- module de communication pour la scrutation des entrées/sorties sur la carte de communication (événements triés).
- module de traitement pour génération d'actions sur événements triés et historisation de ceux-ci.

### Le système d'interrogation géographique

Le système d'interrogation géographique se compose d'un micro ordinateur équipé d'une carte de communication comme suit :
- carte réseau pour la communication avec l'hyperviseur, et le frontal de communication via le superviseur. L'architecture matérielle du système d'interrogation géographique est directement dimensionnée en fonction de la population des opérateurs de maintenance de parcs de distribution automatique et de la population de ce dernier.
- module de communication pour la scrutation des entrées/sorties sur la carte de communication.
- module de traitement pour le calcul des itinéraires et d'optimisation des tournées pour les opérateurs.

### IV Exposé détaillé d'un mode de réalisation

### IV.1 Agencement

Chaque distributeur ne subit pas de modifications significatives. Le sous-ensemble de collecte et de transport est intégré dans un coffret métallique, type châssis ouvert incluant un réceptacle pour le modem radio.
L'antenne hertzienne nécessite deux percements du toit du distributeur pour sa propre fixation ainsi que pour le passage du câble la reliant au modem hertzien.
L'ensemble multimédia nécessite l'adaptation de ou des façades du distributeur automatique pour la mise en oeuvre de l'écran graphique ou semi-graphique ou/et des haut-parleurs : l'écran sera protégé par une fenêtre transparente de la façade ou par une plaque de protection transparente dans le cas où la façade est percée.

### IV.2 Fonctionnement

La collecte et le transport automatisés des données statistiques, multimédia, monétiques et des alarmes techniques se présente comme suit :
- Le contrôleur dialogue avec le distributeur automatique et le monnayeur dudit distributeur via le protocole de communication associé.
- Le contrôleur effectue le traitement des données collectées afin de distinguer les données à transmettre sans délai et les données à transmettre en envoi différé.
- Le contrôleur dialogue avec le modem radio via le protocole de communication approprié.
- Le contrôleur gère l'archivage des messages publicitaires, les heures de passages

La collecte et le transport semi-automatisés des données statistiques se présente comme suit :
- Le terminal informatique de saisie est connecté sur le contrôleur.
- L'identification de l'opérateur étant réalisé par l'insertion de sa carte à puce dans le terminal informatique de saisie, l'opérateur réalise les opérations de contrôle avant et après réapprovisionnement, engendrant une écriture des données statistiques sur la carte à puce.
- Après tournée, la carte à puce est introduite dans un lecteur approprié associé à un ordinateur, connecté à travers les réseaux filaire ou hertzien, au sous-ensemble de traitement distant.

Le contrôleur se décompose comme suit :
- une gestion des alarmes (colonne vide, température anormale, absence d'alimentation secteur, problème de modem radio ou du réseau hertzien, test, porte ouverte,...
- une gestion des stocks permettant d'identifier le nombre de produits présents dans chaque colonne des distributeurs.
- une fonction de configuration (paramétrage des alarmes, définition des états repos, des seuils de capteurs, des numéros d'appel, de l'horloge du distributeur, de l'horodatage des annonces publicitaires).
- une fonction de communication avec le modem radio, le terminal informatique de saisie et l'ensemble multimédia.
- une gestion de l'horloge temps réel afin de synchroniser les différentes horloges des distributeurs automatiques.
- une gestion de l'audit du monnayeur.
- Une gestion des annonces publicitaires permettant d'archiver dans une base de données les médias publicitaires, le nombre, la fréquence d'apparition, et les types de médias publicitaires stockés dans chaque distributeur.

Le terminal informatique de saisie est un boîtier portable permettant à l'opérateur de s'identifier (au travers de sa carte à puce) et de se connecter sur le contrôleur afin d'avoir accès à certaines fonctionnalités.

le superviseur permet de traiter par unité, site, région, département, parc, l'ensemble des informations qualitatives et quantitatives suivantes :
- les caractéristiques des distributeurs automatiques (identité, date de mise en service, historique technique, historique du chiffre d'affaires, du prix de vente, organisation des tournées).
- les caractéristiques des produits (identité, actualisation, gestion des stocks, stock d'alertes, approvisionnement, hit-parade des ventes).
- le descriptif des recettes par machine, par tournée, globale, l'historique des recettes, le brouillard de caisse, le contrôle des écarts, le journal des ventes, la ventilation des TVA.
- le contrôle permanent des stocks de produits au niveau du central, des véhicules, des machines.
- le rapprochement entre les ventes, les recettes et le chargement.
- La gestion de la maintenance par la prise en compte des alarmes techniques.
- les diverses éditions.
- Les types de messages multimédia stockés sur chaque distributeur.

L'ensemble des fonctionnalités du superviseur est consultable soit par requête multi-critères sur les tables de la base de données, soit par cartographie munie de liens dynamiques. Ces liens dynamiques permettent d'identifier comme suit les distributeurs :
- un signal vert indiquant que le distributeur ne présente pas de problèmes techniques et de réassortiment,
- un signal orange indiquant que le distributeur présente un problème à terme de réassortiment,
- un signal rouge indiquant que le distributeur présente un problème technique ou de réassortiment immédiat.

Toute consultation est filtrée par le module de communication sécurisé afin d'identifier la provenance de la requête et d'éviter ainsi toute consultation non autorisée. En fonction des droits affectés à l'auteur de la requête, une vue totale ou partielle de données sera proposée.

L'hyperviseur se décrit comme suit :
- un module de scrutation de la base de données du superviseur avec détection des dépassements des seuils et des alarmes techniques discriminées.
- un module de traitement des données événementielles et affectation par classe de priorité, types d'actions à engendrer et mode de transfert avec son historisation.
- un module de communication permettant le déclenchement automatique des actions soit sur les plates-formes techniques soit sur les opérateurs en tournée. Ce sous-ensemble permet l'usage de tout média de communication pour déclenchement d'actions associées à des événements tels que voies hertziennes, courrier électronique, messageries radio, télécopies.

Le système d'interrogation géographique en liaison avec l'hyperviseur permet d'effectuer la localisation et le suivi des véhicules d'opérateurs par système de positionnement géographique par satellite en temps réel mou (45 secondes) avec calcul d'itinéraires et optimisation de tournées. Ce système permet au gestionnaire de positionner et de suivre les véhicules de ses opérateurs équipés d'un émetteur de positionnement géographique suivi par satellite sur cartes visualisées pour les parcours locaux, régionaux et nationaux.

Ce système se décompose comme suit :
- une fonction de visualisation des positions simultanément à l'écran sur des cartes vectorielles et scannées.
- un tracé de parcours avec la sélection de l'un ou de plusieurs véhicules, la sélection du créneau horaire du tracé, la sélection du nombre de positions à tracer.
- une représentation cartographique sur des cartes de diverses échelles.
- le suivi des véhicules par l'identification de flottes de véhicules, la définition à partir du poste de contrôle de la stratégie d'acquisition des positions des véhicules, la recherche d'un objet dans une couche et distance de cet objet aux véhicules les plus proches, le calcul de proximité d'objets d'une couche par rapport à un véhicule.
- la détection de zones avec le déclenchement d'une alarme ou d'un message lorsqu'un véhicule pénètre ou sort d'une zone préalablement définie.
- l'impression des écrans et données associées.
- la recherche d'objets et d'adresses.
- l'échange de messages avec les véhicules.
- le calcul d'itinéraires et l'optimisation de tournées.
- le paramétrage par l'utilisateur.
- les informations sur la circulation.
- les attributs de tronçons (barrières de péage, tronçons payants, aires de service).

### V Indication de la manière dont l'invention est susceptible d'application industrielle

Cette invention est utilisée par toute société souhaitant gérer un parc de distributeurs automatiques pour la diffusion de produits (presse, produits alimentaires, consommables, publicité). Chaque distributeur devra être équipé du sous-ensemble embarqué assurant la communication avec le traitement distant, et comprenant l'ensemble multimédia pour la diffusion de messages publicitaires ou d'informations.

## Revendications

1. Dispositif pour collecter les données monétiques, statistiques, techniques, les alarmes techniques et gérer des données multimédia à partir d'un sous-ensemble de collecte et de transport situé dans le distributeur permettant d'effectuer à distance des opérations de traitement et de consultation, dispositif **caractérisé en ce que** ce sous-ensemble de collecte et de transport est composé d'un module électronique, mécanique et informatique pour l'échange de données entre le contrôleur du distributeur et un sous-ensemble de traitement distant, de périphériques, d'un ensemble multimédia composé de haut-parleurs et d'un écran graphique ou semi-graphique pour l'échange de données entre un utilisateur et un sous-ensemble de traitement distant, d'une alimentation électrique assurée par le distributeur, d'interfaces pour la communication avec le contrôleur du distributeur sur bus normalisé, d'un modem hertzien, d'un ensemble multimédia, des protocoles internes normalisés en distribution automatique pour le dialogue avec le contrôleur du distributeur et d'autre part les protocoles de communication externes normalisés synchrones ou asynchrones pour le dialogue avec un modem hertzien et les périphériques ou l'ensemble multimédia ou serveurs de gestion.

2. Dispositif selon la revendication 1 **caractérisé en ce que** le sous-ensemble de collecte et de transport est muni de mémoires pour la collecte des informations en provenance du contrôleur du distributeur, pour la sauvegarde des programmes de communications interne/externe et de traitement local des données, pour la sauvegarde des données multimédia.

3. Dispositif selon la revendication 1 **caractérisé en ce que** le sous-ensemble de traitement est composé de frontaux de communication, de superviseurs, d'un hyperviseur, d'un système de positionnement géographique.

4. Dispositif selon les revendications 1 et 5 **caractérisé en ce que** les frontaux de communication sont composés de cartes modem multi-voies avec secours pour l'échange de données avec les sous-ensembles de collecte et de transport des distributeurs.

5. Dispositif selon les revendications 3 et 4 **caractérisé en ce que** les superviseurs sont munis d'un logiciel de communication pour l'échange des données avec le frontal de communication, comportant un contrôle d'authentification des connexions sur le frontal de communication.

6. Dispositif selon les revendications 3, 4 et 5 **caractérisé en ce que** les superviseurs comportent un système de gestion de base de données, le programme de communication avec le frontal de communication, le programme de supervision des sous-ensembles de collecte et de transport situés dans les distributeurs.

7. Dispositif selon les revendications 3 et 6 **caractérisé en ce que** les superviseurs comportent un système de gestion de base de données contenant l'ensemble des informations techniques concernant les distributeurs, les gestionnaires ou exploitants des distributeurs, le descriptif du site, les caractéristiques des produits vendus, l'historisation des ventes et opérations de maintenance par distributeur.

8. Dispositif selon les revendications 1, 3 et 6 **caractérisé en ce que** les superviseurs sont munis d'un module de représentation graphique des parcs de distribution automatique avec liens dynamiques sur le système de gestion de base de données.

9. Dispositif selon les revendications 1, 3 et 6 **caractérisé en ce que** l'hyperviseur comporte des fonctions de consultation du système de gestion de la base de données localisée sur le superviseur et permet l'impression d'informations et la génération d'actions événementielles.

10. Dispositif selon les revendications 1 et 6 **caractérisé en ce que** les superviseurs comportent un système de gestion de base de données des informations multimédia concernant les ensembles multimédia des distributeurs.

## Patentansprüche

1. Vorrichtung zur Erfassung von Geld-, Statistik- und technischen Daten, von technischen Alarmmeldungen sowie zum Verwalten der Multimedia-Daten aus einer auf dem Automaten angeordneten Erfassung- und Übertragungseinheit, die eine Fernbearbeitung und Fernabfragen gestattet, Vorrichtung **dadurch gekennzeichnet, dass** diese Erfassung- und Übertragungseinheit aus einer elektronischen, mechanischen und datentechnischen Baugruppe zum Datenaustausch zwischen dem Controller im Automaten und einer entfernten Verarbeitungseinheit, aus Peripheriegeräten, aus einer Multimedia-Anordnung bestehend aus Lautsprechern und einem voll- oder semigrafischen Bildschirm zum Datenaustausch zwischen dem Anwender und der entfernten Verarbeitungseinheit, aus einer Stromversorgung durch den Automaten, aus Schnittstellen zur Kommunikation mit dem Controller im Automaten über ein genormtes Bussystem, aus einem Funkmodem, aus einer Multimedia-Anordnung, aus den internen für die Automatenanwendungen genormten Kommunikationsprotokollen zum Dialog mit dem Controller im Automaten sowie aus den externen genormten, synchronen oder asynchronen Kommunikationsprotokollen zum Dialog mit einem Funkmodem und den Peripheriegeräten bzw. mit der Multimedia-Anordnung oder den Verwaltungsservern besteht.

2. Vorrichtung nach Anspruch 1 **dadurch gekennzeichnet, dass** die Erfassung- und Übertragungseinheit mit Speichern versehen ist zum Sammeln der Informationen aus dem Controller im Automaten, zum Sichern der Programme für interne und externe Kommunikation sowie für die Vorortverarbeitung des Daten und zum Sichern der Mulrimedia-Daten.

3. Vorrichtung nach Anspruch 1 **dadurch gekennzeichnet, dass** die Verarbeitungseinheit aus Kommunikationsvorrechnern, Supervisoren, einem Hypervisor und einem geografischen Positionniersystem besteht.

4. Vorrichtung nach Ansprüchen 1 und 5 **dadurch gekennzeichnet, dass** die Kommunikationsvorrechnern aus mehrkanaligen Modembaugruppen mit Backup zum Datenaustausch mit den Erfassung- und Übertragungseinheiten der Automaten bestehen.

5. Vorrichtung nach Ansprüchen 3 und 4 **dadurch gekennzeichnet, dass** die Supervisoren mit einer Kommunikationsoftware ausgestattet sind zum Datenaustausch mit dem Kommunikationsvorrechner, die eine Authentifizierungsprüfung für die Anschlüsse des Kommunikationsvorrechners beinhaltet.

6. Vorrichtung nach Ansprüchen 3, 4 und 5 **dadurch gekennzeichnet, dass** die Supervisoren ein Datenbank-Managementsystem sowie das Programm zur Kommunikation mit dem Kommunikationsvorrechner und das Programm zur Überwachung der sich in den Automaten befindlichen Erfassung- und Übertragungseinheiten beinhalten.

7. Vorrichtung nach Ansprüchen 3 und 6 **dadurch gekennzeichnet, dass** die Supervisoren ein Datenbank-Managementsystem beinhalten, in dem sämtliche Informationen bezüglich der Automaten, der Automaten-Verwalter bzw. -Betreiber, der örtlichen Gegebenheiten, der Merkmalen der verkauften Produkten, der Verkaufs- und Wartungs-Historie der einzelnen Automaten geführt werden.

8. Vorrichtung nach Ansprüchen 1, 3 und 6 **dadurch gekennzeichnet, dass** die Supervisoren ein Modul beinhalten zur grafischen Darstellung der Automatenanalagen, mit dynamischen Links zum Datenbank-Managementsystem.

9. Vorrichtung nach Ansprüchen 1, 3 und 6 **dadurch gekennzeichnet, dass** der Hypervisor über Funktionen verfügt, die es ihm ermöglichen das sich auf den einzelnen Supervisoren befindliche Datenbank-Managementsystem abzufragen, Informationen auszudrucken und ereignisgesteuerten Aktionen auszulösen.

10. Vorrichtung nach Ansprüchen 1 und 6 **dadurch gekennzeichnet, dass** die Supervisoren ein Datenbank-Managementsystem beinhalten, mit den Multimedia-Informationen über die Multimedia-Anordnungen der Automaten.

## Claims

1. System for collecting financial, statistical, technical data, technical warning signals and for managing multimedia data, system based on an collecting and transporting subsystem switched inside the vending machine, subsystem to manage the remote processing and consulting data, subsystem composed by electronic, mechanical, computing modules to exchange information between le vending machine controller and the remote data processing subsystem, system having periphericals, multimedia kit with speaker and screen, power supplied by the vending machine, interfaces to communicate with the vending machine controller, wireless modem, multimedia kit, internal vending machine protocols, external protocols to communicate with the modem, the periphericals, the multimedia kit and the data server.

2. Subsystem according to the claim 1 that have memories to collect information sent by the vending machine to save communication, internal data processing softwares and multimedia data.

3. Subsystem according to the claim 1 that have communication frontals, supervisors, hyper visors, GPS system.

4. Communication frontals according to the claims 1 and 5 that have modem cards to communicate with the remote data processing and collecting subsystem.

5. Supervisors according to the claims 3 and 4 that have communication software to exchange data with communication frontal and to monitor authentification.

6. Supervisors according to the claims 3, 4 and 5 that have a database management software, communication software to exchange data with the communication software, the supervision software to control subsystems of the vending machines.

7. Supervisors according to the claims 3 and 6 that have database software to manage technical information of the vending machines, information of the vending machine owners, description of the vending machine environment, information about the sold products, sales and maintenance historical.

8. Supervisors according to the claims 1,3,6 that have graphical software to supervise vending machine network, and dynamic links to the database software.

9. Hyper visors according to the claims 1,3,6 that have functions to consult the database supervisor, to print information, to generate warning alert actions.

10. Supervisors according to the claims 1 and 6 that have database to manage multimedia data sued on the vending machines.
